# EUROPÄISCHE PATENTSCHRIFT

(11) **EP 1 618 572 B1**
(45) Veröffentlichungstag und Bekanntmachung des Hinweises auf die Patenterteilung: **13.02.2019**
(21) Anmeldenummer: 04727223.2
(22) Anmeldetag: 14.04.2004
(51) Int. Cl.: H01C 7/04, F02N 11/08, H01L 21/822, F02N 11/10, F02N 15/06

(54) **ELEKTROMOTOR**
ELECTRIC MOTOR
MOTEUR ELECTRIQUE

(30) Priorität: 16.04.2003 DE 10317466
(43) Veröffentlichungstag der Anmeldung: 25.01.2006
(73) Patentinhaber: SEG Automotive Germany GmbH, 70499 Stuttgart (DE)
(72) Erfinder: BRAUN, Hans, 70178 Stuttgart (DE); HEYERS, Klaus, 72766 Reutlingen (DE); EISENSCHMID, Heinz, 71254 Ditzingen-Hirschlanden (DE); RAUDZIS, Carsten, 70771 Leinfelden-Echterdingen (DE); SCHATZ, Frank, 70806 Kornwestheim (DE); QU, Ning, 72770 Reutlingen (DE)
(74) Vertreter: Steinbauer, Florian
(86) Internationale Anmeldenummer: PCT/DE2004/000776
(87) Internationale Veröffentlichungsnummer: WO 2004/093102

(56) Entgegenhaltungen:
- DE-A- 4 122 252
- GB-A- 748 799
- GB-A- 1 002 704
- GB-A- 1 025 106
- US-A- 3 406 366
- PATENT ABSTRACTS OF JAPAN Bd. 1997, Nr. 04, 30. April 1997 (1997-04-30) & JP 8 330514 A (MATSUSHITA ELECTRIC WORKS LTD), 13. Dezember 1996 (1996-12-13)
- PATENT ABSTRACTS OF JAPAN Bd. 2000, Nr. 13, 5. Februar 2001 (2001-02-05) & JP 2000 299205 A (MATSUSHITA ELECTRIC IND CO LTD), 24. Oktober 2000 (2000-10-24)
- PATENT ABSTRACTS OF JAPAN Bd. 0161, Nr. 66 (E-1193), 22. April 1992 (1992-04-22) & JP 4 014863 A (KAWASAKI STEEL CORP), 20. Januar 1992 (1992-01-20)

## Beschreibung

### Stand der Technik

Starter für Verbrennungsmotoren bestehen im Wesentlichen aus einem Elektromotor, der über ein Untersetzungsgetriebe auf die Kurbelwelle des Verbrennungsmotors wirkt und diesen innerhalb von beispielsweise 0,5 bis 1 sec auf Drehzahlen von typischerweise über 200 U/min beschleunigt. Die hierzu erforderliche Leistung reicht von unter 1 kW für kleine Benzinmotoren bis größer 4 kW für große Dieselmotoren. Auf Grund der hierfür kurzzeitig erforderlichen extrem hohen Ströme von einigen hundert bis zu über tausend Ampere und bedingt durch den begrenzten fixen Innenwiderstand der Batterie und des insgesamt geringen Gesamtwiderstandes der Starterschaltung bricht die Batteriespannung von beispielsweise 12 Volt auf bis zu 3 Volt ein, so dass die meisten elektronischen Einrichtungen im Kraftfahrzeug kurzzeitig ausfallen können.

Während diese Wechselwirkung des Starters mit anderen Fahrzeugkomponenten beim einmaligen Betrieb am Anfang einer Fahrt kaum von Bedeutung ist, sind die Folgen des Bordnetzspannungseinbruchs bei wiederholtem Start beim sogenannten Start-Stopp-Betrieb nicht tragbar und unter bestimmten Umständen sogar sicherheitskritisch. Zur Abmilderung dieser Folgen sind verschiedene Strategien denkbar, um diesen Bordnetzspannungseinbruch zu vermeiden bzw. zu unterbinden. Zu diesem Maßnahmen gehört zum Beispiel ein Bordnetz mit zwei Batterien, wie es beispielsweise aus der DE-OS 41 38 943 bekannt ist. Eine weitere Maßnahme ist die Regelung des Startstroms über sogenannte MOSFET-Schalter. Der Aufwand für diese Maßnahmen erfordert jedoch einen erheblichen Aufwand im Bordnetz oder am Starter.

Aus dem Kleinmotorenbau bzw. der Anwendung von Kleinmotoren im Fahrzeug ist es bekannt, zur Begrenzung des Anlaufstroms dieser Kleinmotoren Widerstände mit negativen Temperaturkoeffizienten, sogenannte NTC-Widerstände, dem elektromagnetisch aktiven Teil des Kleinmotors vorzuschalten. Nach dem Einschalten des Kleinmotors wird dabei der NTC-Widerstand durch die Strombelastung und den anfänglich hohen Widerstand stark erwärmt. Durch den negativen Temperaturkoeffizienten des Widerstands reduziert sich dieser und damit gleichzeitig die Verlustleistung des Widerstands, so dass auch die Verluste im stationären Betrieb klein sind. Aus der deutschen Offenlegungsschrift DE 41 22 252 A1 ist eine solche Schaltung mit einem NTC-Widerstand bekannt. Dabei wird in einen Nebenstrompfad der Startvorrichtung einen sogenannten NTC-Widerstand eingebaut. Dieser dort bekannte NTC-Widerstand ist parallel zum Hauptstrompfad des elektrischen Motors geschaltet und gleichzeitig in Reihe zu den parallel geschalteten Einrück- und Haltespulen des Starterrelais geschaltet und beeinflusst die Strombelastung beim Start.
Diehandelsüblichen NTC-Widerstände, also Widerstände mit negativem Temperaturkoeffizienten basieren auf einem keramischen Substrat bzw. aus halbleitenden Keramiken mit vergleichsweise geringer Strombelastbarkeit. Anwendungen im Bereich von ca. 1000 A wären mit diesen Bauelementen nicht sinnvoll möglich, da diese unter diesen Umständen extrem groß sein müssten und hierdurch unter Umständen instabil würden. Solche NTC-Widerstände wären auch geometrisch zu groß für übliche Startvorrichtungen.
Der maximale Spannungseinbruch im Bordnetz beim Betrieb des Starters bzw. Anlassers wird bestimmt durch den Innenwiderstand der Batterie, den ohmschen Widerstand der Ankerwicklung des Startermotors und den Spannungsabfall an den Kohlebürsten. Dieser Betriebsfall tritt in dem Moment auf, in dem der Starter zwar bestromt wird, der Läufer des Starters sich aber noch nicht dreht. Dieser Moment wird auch als Kurzschlusspunkt bezeichnet, es fließt dann der Kurzschlussstrom. Mit zunehmender Drehzahl reduziert die in den Wicklungen des Starters induzierte Spannung den Stromfluss und damit den Spannungseinbruch in der Bordnetzspannung.

Aus der DE 41 22 252 A1 ist eine Starteinrichtung für eine Brennkraftmaschine bekannt. Diese umfasst einen Elektromotor, der über einen elektrischen Widerstand mit negativem Koeffizienten im Hauptstrompfad des Starterrelais angeordnet ist. Der Startermotor entspricht dabei dem eingangs erwähnten Elektromotor.

Aus dem GB-Patent 1.025.106 sind verschiedene temperaturabhängige Widerstände bekannt. Einige dieser sogenannten NTC-Widerstände bestehen aus Widerstandselementen mit wenigstens einem monokristallinen Halbleiter. Durch spezielle Ausgestaltung der Widerstandselemente können diese mit hoher Empfindlichkeit und Zuverlässigkeit und dennoch mit kleinen Maßen gefertigt werden.

Aufgabe der Erfindung ist, die Begrenzung des Stromes, insbesondere des Kurzschlussstromes bei gleichzeitig geringer bzw. minimaler Verlustleistung im Durchdrehbetrieb zu erreichen. Die Strombegrenzung sollte dabei mit minimalem Aufwand erreicht werden und als Bestandteil des Starters darstellbar sein. Gelöst wird diese Aufgabe durch einen als Starter eingesetzten Elektromotor mit der Merkmalskombination des Hauptanspruchs.

### Vorteile der Erfindung

Der erfindungsgemäße Elektromotor bzw. die elektrische Maschine, der bzw. die in besonders vorteilhafter Weise als Startvorrichtung für eine Brennkraftmaschine eingesetzt wird, mit den Merkmalen des Hauptanspruchs hat den Vorteil, dass durch das Anordnen eines elektrischen Widerstands mit geeignetem, insbesondere negativen Temperaturkoeffizienten im Hauptstrompfad des elektromagnetisch erregbaren Läufers des elektrischen Motors der Startvorrichtung der sogenannte Kurzschluss-Strom und damit auch der Bordnetz-Spannungseinbruch bei gleichzeitig minimaler Verlustleistung im Durchdrehbetrieb begrenzt wird. Vorteilhafter Weise wird der elektrische Widerstand mit geeignetem, insbesondere negativem Temperaturkoeffizienten als monokristallinen Halbleiter ausgeführt. Es wird dann für den auch als NTC-Widerstand bezeichneten Widerstand eine akzeptable bzw. geringe Baugröße möglich.

Durch die in den Unteransprüchen aufgeführten Maßnahmen sind vorteilhafte Weiterbildungen der Startvorrichtung nach dem Hauptanspruch möglich. Wird ein monokristalliner Halbleiter aus einem Material mit vergleichsweise hoher intrinsischer Ladungsträgerdichte und mit passendem Bandabstand gewählt, so ist es möglich, in einem sehr kleinen Volumen einen NTC-Widerstand mit sehr niedrigem Widerstand zu verwirklichen und gleichzeitig die intrinsische Ladungsträgerdichte und die Ladungsträger-Beweglichkeit im heißen Zustand möglichst hoch werden zu lassen. Als besonders geeignet haben sich NTC-Widerstände aus III-V-Halbleitern erwiesen, die beispielsweise aus InSb und InAs bestehen.

Eine besonders vorteilhafte Ausgestaltung der Erfindung besteht darin, den NTC-Widerstand auf Silizium-Basis herzustellen, in monokristallinem Zustand. Damit kann neben den bereits genannten Vorteilen einer Reduzierung des BordnetzSpannungseinbruchs beim Anlauf des Starters bei gleichzeitiger Minimierung der Verlustleistung im Durchdrehbetrieb auch eine einfache Darstellung der Funktionalität auf Basis einer konventionellen Silizium-Technologie erreicht werden und damit eine deutliche Kostenersparnis erzielt werden.

Eine weitere vorteilhafte Ausgestaltung der Erfindung besteht darin, den NTC-Widerstand auf Silizium-Basis herzustellen, wobei monokristallinen Bereichen vorliegen und wenigstens ein polykristallinen Bereiche. Durch geeigneten Schichtaufbau und geeignete Dotierungsprofile lässt sich die Temperaturabhängigleit des Widerstandes so einstellen, dass in einem vorgebbaren Temperaturbereich eine scharfer Widerstandssprung erzielbar ist.

Von besonderer Bedeutung ist weiterhin die Auslegung der thermischen Ankopplung des NTC-Widerstands an die Umgebung. Hierdurch muss sichergestellt werden, dass der NTC-Widerstand in der gewünschten Zeit hinreichend heiß wird und gleichzeitig der Ohmsche Widerstand der Kontaktstelle möglichst gering wird.

Eine besonders wirkungsvolle Anordnung des NTC-Widerstands ist dadurch gegeben, dass dieser zwischen zwei Leitern stoffschlüssig befestigt ist. Es ist damit eine großflächige Kontaktstelle zwischen den zwei Leitern und dem Widerstand gesichert; der Übergangswiderstand ist besonders gering. Um den Widerstand und die Kontaktstellen zwischen dem Widerstand und den Leitern möglichst vor Umwelt- bzw. Umgebungseinflüssen zu schützen ist vorgesehen, diese Baugruppe aus Widerstand und den zwei Leitern von einer Schutzhülle zu umgeben. Insbesondere ist vorgesehen, dass die Schutzhülle ein Deckel ist.

### Zeichnungen

In den Figuren der Zeichnung sind Ausführungsbeispiele für erfindungsgemäße Startvorrichtungen und zugehörige Widerstände dargestellt.

Es zeigen
- Figur 1: den prinzipiellen Aufbau einer Startvorrichtung mit der erfindungsgemäßen Anordnung eines NTC-Widerstandes,
- Figur 2: eine Teilschnittdarstellung eines Relaisgehäuses,
- Figur 3: eine Schnittdarstellung eines NTC-Bolzens,
- Figur 4: ein zweites Ausführungsbeispiel der Anbindung eines NTC-Widerstandes an Leiter,
- Figur 5: eine perspektivische Ansicht eines Schalterdeckels mit einem integrierten NTC-Widerstand,
- Figur 6: ein Beispiel für den Schichtaufbau eines erfindungsgemäßen Widerstandes bzw. eines Strombegrenzungs-Bauelements aus monokristallinem Silizium,
- Figur 7: ein Dotierstoffprofil für eine Bauelement nach Figur 6,
- Figur 8: ein Beispiel für den Schichtaufbau eines erfindungsgemäßen Widerstandes bzw. eines Strombegrenzungs-Bauelements aus monokristallinem Silizium mit einem Bereich aus polykristallinem Silizium,
- Figur 9: ein Beispiel für den temperaturabhängigen Verlauf des Widerstandes eines erfindungsgemäßen Strombegrenzungs-Bauelements für verschiedene Stromdichten.

### Beschreibung

In Figur 1 ist der prinzipielle Aufbau einer Startvorrichtung 10 dargestellt, die in diesem Beispiel als sogenannter Schubschraubtriebstarter mit Vorgelegegetriebe ausgeführt ist. Neben dem bereits erwähnten Vorgelegegetriebe 13, hier als sogenanntes Planetengetriebe ausgeführt, weist die Startvorrichtung 10 darüber hinaus einen Elektromotor 16 auf, dessen Antriebswelle 19 ein Sonnenrad 21 des Vorgelegegetriebes 13 antreibt. Die Antriebskraft des Elektromotors 16 wird üblicherweise vom Sonnenrad 21 über Planetenräder 22 auf eine mit einem Planetenträger 23 verbundene Abtriebswelle 24 übertragen. Die Abtriebswelle 24 weist ein sogenanntes Steilgewinde 26 auf, in das ein Innensteilgewinde eines Einspurgetriebes 28 eingreift. Das Einspurgetriebe 28 besteht darüber hinaus aus einem Freilauf 29 und einem Antriebsritzel 32. Das Antriebsritzel 32 wird üblicherweise in einen Zahnkranz 31 eingespurt, über den das Antriebsmoment der Startvorrichtung auf eine nicht dargestellte Kurbelwelle der Brennkraftmaschine übertragen wird.

Das Einspurgetriebe 28 wird mittels eines Hebels 33 in den Zahnkranz 31 eingespurt. Der Hebel selbst wird mittels eines Einrückrelais 35 betätigt; ebenso wird der Startermotorstrom mittels des Einrückrelais 35 geschaltet. Hierzu wird ein Startschalter 37 geschlossen, so dass von einer Starterbatterie 39 zunächst ein relativ geringer Strom durch eine Einrückspule 41 und eine Haltespule 42 fließt, so dass ein nicht dargestellter Hubanker in diese beiden Spulen eingezogen werden kann. Der nicht dargestellte Hubanker ist mit einer Schaltstange 44 verbunden. Diese Schaltstange 44 dient zur Betätigung des Hebels 33. Mittels der Einzugsbewegung des Hubmagnets wird schließlich auch eine Kontaktbrücke 47 bewegt, so dass ein Hauptstrompfad 49 von der Starterbatterie 39 über die bekannte Klemme 30 über die Kontaktbrücke 47 zu elektromagnetisch erregbaren Teilen des Startermotors 16 fließen kann.

Im Ausführungsbeispiel nach Figur 1 sind die elektromagnetisch erregbaren Teile des Elektromotors 16 einerseits eine Polwicklung 51 im Ständer des Elektromotors 16 und andererseits eine im Einzelnen nicht dargestellte Läuferwicklung des Läufers 53, der über Bürsten 55 und einen Kommutator 56 bestromt wird. Erfindungsgemäß ist vorgesehen, dass im Hauptstrompfad 49 ein Widerstand 57 mit negativem Temperaturkoeffizienten eingebaut ist. Dieser Widerstand 57 wird in folge seiner Temperaturabhängigkeit auch als NTC-Widerstand bezeichnet. Er weist einen negativen Temperaturkoeffizienten auf, d.h. der Widerstandswert verringert sich bei steigender Temperatur. Ein solcher NTC-Widerstand 57 ist erfindungsgemäß ein monokristalliner Halbleiter, der von seine Größe her in der Lage ist, die hohen und in einer Größenordnung von bis zu 1000 A bis 1500 A liegenden Ströme des Elektromotors 16 leiten zu können. Er ist damit für die Anwendung in der Startvorrichtung 10 geeignet.

Der spezifische Widerstand des monokristallinen Halbleitermaterials soll nicht nur die gewünschte Temperaturabhängigkeit aufweisen, sondern möglichst gering sein, damit der Halbleiter den erforderlichen Strom führen kann. Aus diesem Grund wird ein monokristalliner Halbleiter eingesetzt, der die passenden Eigenschaften aufweist.
Am besten geeignet sind dabei intrinsische Halbleiter, wobei intrinsische Halbleiter eigenleitende Halbleiter sind, die bei einer Temperatur von T = 0 K nicht leiten, jedoch bei endlichen Temperaturen infolge der thermischen Anregung leiten. Bei endlichen Temperaturen kommt es zu einer thermischen Anregung von Elektronen über die Bandlücke hinweg und einige Elektronen gelangen ins Leitungsband. Die dann fehlenden Elektronen hinterlassen im Valenzband positiv geladene Lücken, bzw. ein sogenanntes Loch. Sowohl die Elektronen als auch die Löcher können bei Anlegung eines elektrischen Feldes einen Strom führen.

Zur Erzielung der gewünschten temperaturabhängigen Leitfähigkeit bzw. des gewünschten temperaturabhängigen Widerstandsverhaltens kann ein intrinsischer Halbleiter eingesetzt, der eine hohe intrinsische Ladungsträgerdichte, eine bestimmte Ladungsträgerbeweglichkeit und einen passenden kleinen Bandabstand (Energy Gap) aufweist. Als Bandabstand wird die dabei Energiedifferenz zwischen Leitungs- und Valenzband bezeichnet. Typische Werte für einen solchen passenden Bandabstand sind 0,2 bis 0,6 Elektronenvolt (eV).

Um einen möglichst kleinvolumigen NTC-Widerstand verwirklichen zu können, der gleichzeitig bei höheren Temperaturen einen niedrigen Widerstand aufweist, muss die intrinsische Ladungsträgerdichte bzw. die Ladungsträgerdichte im heißen bzw. warmen Zustand möglichst hoch sein. Auch die Ladungsträgerbeweglichkeit sollte möglichst hoch sein. Typische Werte für einen passende Bandabstand (Energy Gap) sind 0,2 bis 0,6 Elektronenvolt (eV); für die intrinsische Ladungsträgerdichte 10¹⁵ bis 10¹⁶ cm⁻³; für die Ladungsträgerbeweglichkeit 3 x 10⁴ bis 7 x 10⁴ cm²/Vs.

Als geeignete Materialien für den NTC-Widerstand 57 erweisen sich hauptsächlich III-V-Halbleiter, die beispielsweise aus den Elementen Indium und Antimon (InSb) oder Indium und Arsen (InAS) bestehen. Generell wäre auch Germanium (Ge) als Halbleitermaterial einsetzbar. Wie in Verbindung mit den Ausführungsbeispielen nach den Figuren 6 bis 9 noch beschrieben wird, kann auch Silizium als Halbleitermaterial zum Einsatz kommen, wobei dann noch spezielle Bedingungen zu erfüllen sind.

Das Starter-Relais 35 und der NTC-Widerstand 57, der aus den genannten Halbleitern aufgebaut ist und die spezielle Temperaturabhängigkeit aufweist sowie die Anschluss- und Verbindungstechnik ist derartig ausgelegt, dass der Widerstand des Hauptstrompfads 59 bei einer Bestromung des Starters in den ersten 10 Millisekunden 10 MilliOhm (mOhm) beträgt, und daran anschließend auf Werte unter 0,5 mOhm fällt. Auf diese Art und Weise kann einerseits der Spannungseinbruch der Bordnetzspannung auf ca. 9 Volt bei einer 12-Volt-Starterbatterie 39 beschränkt werden, anderseits wird die Verlustleistung auf deutlich unter 10% beschränkt. Erzielt wird ein derartiger Verlauf des Stromes bzw. der Bordnetzspannung nach Einschalten des Starters, da unmittelbar nach Anlegen der Spannung an den Starter mit Beginn des Stromflusses der Halbleiterwiderstand noch kalt ist und daher eine geringe Leitfähigkeit bzw. einen hohen spezifischen Widerstand hat. Durch den danach fließenden Strom wird der intrinsische Halbleiterwiderstand erwärmt und seine Leitfähigkeit erhöht sich, bzw. sein Widerstand verringert sich, wodurch sich auch der Gesamtwiderstand des Starter-Hauptsrompfades verringert.

In Figur 2 ist ausschnittsweise ein Einrückrelais 35 mit den pluspolseitigen Anschlussteilen dargestellt. Im Inneren des Einrückrelais 35 ist die Kontaktbrücke 47 zu erkennen. Das Einrückrelais 35 weist unter anderem einen Deckel 59 auf, der die Kontaktbrücke 47 abdeckt. Durch den Deckel 59 hindurch ragt ein Bolzen 62, der an seinem im Inneren des Deckels 59 bzw. des Einrückrelais 35 sich befindenden Ende eine Kontaktfläche 64 trägt. Diese Kontaktfläche 64 ist ähnlich wie ein Schraubenkopf ausgebildet. Der Bolzen 62 weist ein Außengewinde 66 auf, an dem in diesem Ausführungsbeispiel eine NTC-Widerstandsbaugruppe 69 befestigt ist. Auf diese NTC-Widerstands-Baugruppe 69 wird im Rahmen der Besprechung von Figur 3 näher eingegangen. Plusseitig ist an der NTC-Widerstandsbaugruppe 69 ein Polschuh 71 befestigt, der mit seinem plusseitigen Ende mittels eines Anschlusskabels 72 elektrisch mit der Starterbatterie 39 verbunden ist. Zur Befestigung des Polschuhs 71 dient hier eine Schraubenmutter 73.

Figur 3 zeigt die NTC-Widerstandsbaugruppe 69. Diese Widerstandsbaugruppe 69 besteht zunächst aus einem Gewindebolzen 80, der beispielsweise aus Stahl gefertigt sein kann. Dieser Gewindebolzen 80 weist ein Innengewinde 81 auf, mittels dessen diese Widerstandsbaugruppe 69 am Bolzen 62 des Einrückrelais 35 befestigt werden kann. Auf diesem Gewindebolzen 80 ist der erfindungsgemäß ausgestaltete temperaturabhängige monokristalline Halbleiterwiderstand (NTC-Widerstand) 57, stoffschlüssig befestigt. Mit einer anderen Seite des NTC-Widerstands 57 ist ein weiterer Gewindebolzen 83 ebenfalls stoffschlüssig befestigt. Somit ist der NTC-Widerstand 57 zwischen zwei Leitern, hier gebildet aus dem Gewindebolzen 80 und dem Gewindebolzen 83 stoffschlüssig befestigt. Der Gewindebolzen 83 ist hier praktisch wie eine Sechskantschraube ausgebildet, so dass am Gewindebolzen 83 der bereits erwähnte Polschuh 71 mittels der Schraubenmutter 73, siehe hierzu Figur 2, befestigbar ist. Die Baugruppe aus dem Widerstand 57 und den zwei Leitern ist von einer Schutzhülle umgeben, beispielsweise durch eine Kunststoffspritzgusshülle 85.

In Figur 4 ist ein zweites Ausführungsbeispiel einer Baugruppe aus Widerstand 57 und zwei Leitern dargestellt. Der Widerstand 57 ist hierbei zwischen zwei abgewinkelten Stromschienen positioniert, aber auch hier wiederum mittels einem stoffschlüssigen Befestigungsverfahren an diesen beiden Stromschienen 88 befestigt. Hierzu ist der Widerstand 57 jeweils auf einer Schenkelfläche einer Stromschiene befestigt. Diese in Figur 4 dargestellte Baugruppe ist in diesem Fall nicht als Klemme-30-Anschluss vorgesehen, sondern dient vielmehr als sogenannter und an sich bekannter Klemme-45-Anschluss zwischen dem Einrückrelais 35 und dem Elektromotor 16. Die Bezeichnungen Klemme-30-Anschluss und Klemme 45-Anschluss sind im Fahrzeugbordnetz übliche Klemmenbezeichnungen.

Figur 5 zeigt die entsprechende Anordnung der Baugruppe aus den zwei Stromschienen 88 und dem Widerstand 57. Dazu ist diese Baugruppe derartig in das Einrückrelais 35 integriert, dass dieses vom Deckelmaterial des Deckels 59 größtenteils umgeben ist, und somit nur noch eine der beiden Stromschienen 88 aus dem Schalterdeckel 59 herausragt. An diesen herausragenden Stromschienen 88 kann schließlich beispielsweise durch Schweißen ein Leiter befestigt werden, der den Elektromotor 16 mit elektrischer Energie versorgt.

In Figur 6 ist ein Ausführungsbeispiel der Erfindung dargestellt, bei dem das Strombegrenzungs-Bauelement bzw. der NTC-Widerstand einen monokristalliner Silizium-Halbleiter enthält. Der Schichtaufbau dieses Widerstandes lässt sich wie folgt darstellen: Ein Chip 90 aus hochdotierten Substratmaterial, beispielsweise aus monokristallinem Silizium mit einen n-Dotierung von le20cm-3 (As oder Ab), das zur niederohmigen Kontaktierung und zur mechanischen Befestigung des Chips dient, ist auf einer Seite mit einer Metallisierung 91 versehen, die einen sicheren elektrischen Anschluss des Chips ermöglicht. Auf den hochdotierten Siliziumchip 90 ist die Epitaxieschicht 92 aufgebracht auf diese Epitaxieschicht 92 zur ohmschen Kontaktierung wieder eine hochdotierte Kontaktschicht 93 aus monokristallinem Silizium. Eine Metallisierungen 94 ermöglicht einen guten elektrischen Kontakt. Die Metallisierungen weisen möglichst hohe Arsen oder Antimon Dotierungen auf, beispielsweise 1e19cm-3 (As oder Sb) und sind beispielsweise 0,2 bis 0,5 µm dick.

Die Temperaturabhängigkeit, die bei diesem Bauteil einer thermischen Schaltfunktion entspricht, wird durch die möglichst niedrig dotierte Epitaxieschicht 92 erhalten. Typische Parameter für die sehr niedrig dotierte Epitaxieschicht 92 sind Dicken zwischen 2 und 10 µm und Dotierstoffkonzentrationen von 1e14cm-3 bis 1e15cm-3. In Figur 7 ist ein möglicher Dotierungsverlauf dargestellt.

In Figur 8 ist ein Ausführungsbeispiel der Erfindung dargestellt, bei dem das Strombegrenzungs-Bauelement bzw. der NTC-Widerstand anstelle der sehr niedrig dotierten Epitaxieschicht 92 nach Figur 6 einen Bereich 95 mit sehr niedrig dotiertem polykristallinem Silizium aufweist. Die übrigen Bestandteile entsprechen denen nach Figur 6.

Durch den vorstehend beschriebenen Schichtaufbau und Berücksichtigung der angegebenen Parameter kann die Temperaturabhängigkeit des Widerstandes des Strombegrenzung-Bauelements nach Figur 6, insbesondere aber nach Figur 8 in bestimmten Grenzen abhängig von der zu führenden Stromdichte eingestellt werden. Figur 9 zeigt die Zusammenhänge zwischen Widerstand (in Ohm pro Quadratzentimeter), Temperatur (in Kelvin) und der Stromdichte (in Ampere pro Quadratzentimeter) unter der Voraussetzung idealer ohmscher Kontakte für beide Anschlüsse bzw. Elektroden. Dabei ist zu erkennen, dass in bestimmten Temperaturbereichen ein besonders großer Schalthub von 2 Dekaden, hervorgerufen durch die geringe Aktivierungsenergie der Ladungsträgergeneration, erreicht werden kann, d.h. bei einer Temperaturänderung von weniger als 50 Grad ändert sich der Widerstand um einen Faktor 100.

Durch Auswahl und Optimierung der Parameter kann der Widerstandssprung so gelegt werden, dass er in einem bestimmten Bereich liegt. Beispielsweise kann ein scharfer Widerstandssprung bei einer Temperatur von ca. 200°C über zwei Dekaden erhalten werden. Damit kann das Strombegrenzungsbauelement den Strom bei tieferen Temperaturen begrenzen und bei Überschreiten einer höheren Temperatur hundertfach weniger begrenzen und ein Einsatz eines solchen Strombegrenzungs-Bauelements zur Anlaufstrom-Begrenzung bei Startern ist ideal möglich.

Die Abscheidung von polykristallinem Silizium auf einem monokristallinen Siliziumchip ist unter Einhaltung bestimmten Parameter kostengünstiger als das epitaktische Aufwachsen von Silizium. Polykristallines Silizium hat allerdings aufgrund der geringeren Ladungsträgerbeweglichkeit einen etwas erhöhten elektrischen Widerstand, der sich gegebenenfalls durch größere Schichtdicken wieder kompensieren lässt. Die Funktionsweise des Bauelements bzw. die Erzielung der vorstehend beschriebenen Temperaturabhängigkeit des Widerstandes beruht darauf, dass die Ladungsträgerdichte thermisch induziert moduliert wird. Weiterhin führt die stark temperaturabhängige Ladungsträgerlebensdauer im Fall starker Ladungsträgerinjektionen zu einem starken Anstieg der Elektronendichte im niedrigdotierten Gebiet und damit zu einem starken, temperaturinduzierten Abfall des elektrischen Widerstandes.

Die Erfindung ist in Verbindung mit dem Einsatz in einem Elektromotor, beispielsweise für einen Starter in einem Fahrzeug beschrieben. Generell können aber die Ausgestaltungen der elektrischen Halbleiter-Widerstände unabhängig davon zur Darstellung einer vorgebbaren Temperaturabhängigkeit eines Widerstandes eingesetzt werden.

## Patentansprüche

1. Elektromotor, insbesondere Startvorrichtung für Brennkraftmaschinen, wobei ein elektrischer Widerstand (57) mit negativem Temperaturkoeffizienten im Hauptstrompfad (49) eines elektromagnetisch erregbaren Läufers (53) des Elektromotors (16) vorgeschaltet ist, **dadurch gekennzeichnet, dass** der elektrische Widerstand (57) wenigstens einen monokristalliner Halbleiter umfasst und der monokristalline Halbleiter (90, 93) aus hochdotiertem Silizium besteht.und wenigstens ein Bereich (92) mit geringer Dotierung vorhanden ist, der ebenfalls monokristallin ist.

2. Elektromotor nach Anspruch 1, **dadurch gekennzeichnet, dass** der monokristalline Halbleiter (90, 93) mittels Epitaxie erzeugt wird.

3. Elektromotor nach Anspruch 2, **dadurch gekennzeichnet, dass** ein Dotierungsprofil realisiert ist, bei dem die hohe Dotierung im Bereich (90, 93) bei ungefähr 1e20cm-3 liegt und der Bereich (92) mit geringer Dotierung eine Dotierung zwischen 1e14cm-3 und 1e15cm-3 aufweist.

4. Elektromotor nach Anspruch 2, **dadurch gekennzeichnet, dass** ein Dotierungsprofil so realisiert wird, dass der elektrische Widerstand des Bauteils in vorgebbarem Temperaturbereich, insbesondere bei 150-250°C sich bei geringer Temperaturänderung um große Werte, insbesondere bis zu einem Faktor 100 ändert.

5. Elektromotor nach Anspruch 1, **dadurch gekennzeichnet, dass** der monokristalline Halbleiter (90, 93) aus hochdotiertem Silizium besteht und wenigstens einen Bereich (95) mit polykristallinem Silizium aufweist.

6. Elektromotor nach Anspruch 5, **dadurch gekennzeichnet, dass** die Parameter des Bereichs mit polykristallinem Silizium so gewählt werden, dass der elektrische Widerstand des Bauteils in vorgebbarem Temperaturbereich sich bei geringer Temperaturänderung um große Werte, insbesondere bis zu einem Faktor 100 ändert.

7. Elektromotor nach Anspruch 6, **dadurch gekennzeichnet, dass** der vorgebbare Temperaturbereich mit dem Widerstandssprung etwa bei 200°C liegt.

8. Elektromotor nach Anspruch 1, **dadurch gekennzeichnet, dass** der monokristalline Halbleiter aus einem Material mit hoher intrinsischer Ladungsträgerdichte und vorgebbarem, insbesondere kleinem Bandabstand besteht.

9. Elektromotor nach Anspruch 8, **dadurch gekennzeichnet, dass** der monokristalline Halbleiter Germanium Halbleiter ist..

10. Elektromotor nach Anspruch 8, **dadurch gekennzeichnet, dass** der monokristalline Halbleiter ein Verbindungshalbleiter, insbesondere ein III-V-Halbleiter, vorzugsweise ein InSb- oder InAs-Halbleiter ist.

11. Elektromotor nach einem der vorhergehenden Ansprüche, **dadurch gekennzeichnet, dass** der Widerstand (57) beidseitig eine Metallisierung (91, 94) aufweist.

12. Elektromotor nach einem der vorhergehenden Ansprüche, **dadurch gekennzeichnet, dass** der Widerstand (57) zwischen zwei Leitern (80, 83, 88) stoffschlüssig befestigt ist.

13. Elektromotor nach einem der vorhergehenden Ansprüche, **dadurch gekennzeichnet, dass** die Baugruppe aus dem Widerstand (57) und den zwei Leitern (80, 83, 88) von einer Schutzhülle (85) umgeben ist.

14. Elektromotor nach einem der vorhergehenden Ansprüche, **dadurch gekennzeichnet, dass** die Hülle (85) ein Deckel (59) ist.

15. Temperaturabhängiger Widerstand, der wenigstens einen monokristalliner Halbleiter aus Silizium umfasst, **dadurch gekennzeichnet, dass** er zur Darstellung einer vorgebbaren Temperaturabhängigkeit verwendet wird und der monokristalline Halbleiter (90, 93) aus hochdotiertem Silizium besteht und wenigstens ein Bereich (92) mit geringer Dotierung vorhanden ist, der ebenfalls monokristallin ist.

## Claims

1. Electric motor, in particular starting device for internal combustion engines, an electrical resistor (57) having a negative temperature coefficient being connected upstream in the main current path (49) of an electromagnetically excitable rotor (53) of the electric motor (16), **characterized in that** the electrical resistor (57) comprises at least one monocrystalline semiconductor and the monocrystalline semiconductor (90, 93) is composed of highly doped silicon, and **in that** at least one region (92) with low doping is present, which is also monocrystalline.

2. Electric motor according to claim 1, **characterized in that** the monocrystalline semiconductor (90, 93) is produced by epitaxy.

3. Electric motor according to claim 2, **characterized in that** a doping profile is realized in which the high doping in the region (90, 93) is approximately 1e20cm-3 and the region (92) with low doping has a doping between 1e14cm-3 and 1e15cm-3.

4. Electric motor according to claim 2, **characterised in that** a doping profile is realised in such a way that the electrical resistance of the component in a predeterminable temperature range, in particular at 150-250°C, changes by large values, in particular up to a factor of 100, with a small change in temperature.

5. Electric motor according to claim 1, **characterized in that** the monocrystalline semiconductor (90, 93) consists of highly doped silicon and has at least one region (95) with polycrystalline silicon.

6. Electric motor according to Claim 5, **characterized in that** the parameters of the polycrystalline silicon region are selected in such a way that the electrical resistance of the component in a predeterminable temperature range changes by large values, in particular up to a factor of 100, with a small change in temperature.

7. Electric motor according to claim 6, **characterized in that** the predeterminable temperature range with the resistance jump is approximately at 200°C.

8. Electric motor according to claim 1, **characterized in that** the monocrystalline semiconductor consists of a material with a high intrinsic charge carrier density and a predeterminable, in particular small, band gap.

9. Electric motor according to claim 8, **characterized in that** the monocrystalline semiconductor is Germanium semiconductor.

10. Electric motor according to claim 8, **characterized in that** the monocrystalline semiconductor is a compound semiconductor, in particular a III-V semiconductor, preferably an InSb or InAs semiconductor.

11. Electric motor according to any one of the preceding claims, **characterized in that** the resistor (57) has a metallization (91, 94) on both sides.

12. Electric motor according to any one of the preceding claims, **characterized in that** the resistor (57) is fixed in a material-locking manner between two conductors (80, 83, 88).

13. Electric motor according to any one of the preceding claims, **characterized in that** the assembly of the resistor (57) and the two conductors (80, 83, 88) is surrounded by a protective sheath (85).

14. Electric motor according to any one of the preceding claims, **characterized in that** the sheath (85) is a cover (59).

15. Temperature-dependent resistor comprising at least one silicon monocrystalline semiconductor, **characterized in that** it is used to provide a predeterminable temperature-dependence and **in that** the monocrystalline semiconductor (90, 93) is made of highly doped silicon and **in that** there is at least one low-doping region (92) which is also monocrystalline.

## Revendications

1. Moteur électrique, en particulier dispositif de démarrage pour moteurs à combustion interne, une résistance électrique (57) ayant un coefficient de température négatif étant montée en amont dans le trajet de courant principal (49) d'un rotor (53) excitable électromagnétiquement du moteur électrique (16), **caractérisé en ce que** la résistance électrique (57) comprend au moins un semi-conducteur monocristallin et le semi-conducteur monocristallin (90, 93) est composé de silicium fortement dopé et qu'au moins une zone (92) à faible dopage est présente, qui est également monocristalline.

2. Moteur électrique selon la revendication 1, **caractérisé en ce que** le semi-conducteur monocristallin (90, 93) est fabriqué par épitaxie.

3. Moteur électrique selon la revendication 2, **caractérisé en ce qu'**un profil de dopage est réalisé dans lequel le dopage élevé dans la région (90, 93) est d'environ 1e20cm-3 et la région de faible dopage (92) a un dopage entre 1e14cm-3 et 1e15cm-3.

4. Moteur électrique selon la revendication 2, **caractérisé en ce qu'**un profil de dopage est réalisé de telle sorte que la résistance électrique du composant dans une plage de température prédéfinissable, en particulier à 150-250°C, varie de grandes valeurs, en particulier jusqu'à un facteur 100, avec une petite variation de température.

5. Moteur électrique selon la revendication 1, **caractérisé en ce que** le semi-conducteur monocristallin (90, 93) est composé de silicium fortement dopé et comporte au moins une région comportant du silicium polycristallin (95).

6. Moteur électrique selon la revendication 5, **caractérisé en ce que** les paramètres de la région du silicium polycristallin sont choisis de telle sorte que la résistance électrique du composant varie de grandes valeurs, en particulier jusqu'à un facteur 100, dans une plage de température prédéfinissable avec un faible changement de température.

7. Moteur électrique selon la revendication 6, **caractérisé en ce que** la plage de température prédéfinissable avec le saut de résistance est d'environ 200°C.

8. Moteur électrique selon la revendication 1, **caractérisé en ce que** le semi-conducteur monocristallin est composé d'un matériau à haute densité intrinsèque de porteurs de charge et à bande interdite prédéfinissable, en particulier petite.

9. Moteur électrique selon la revendication 8, **caractérisé en ce que** le semi-conducteur monocristallin est un semi-conducteur de germanium.

10. Moteur électrique selon la revendication 8, **caractérisé en ce que** le semi-conducteur monocristallin est un semi-conducteur composé, en particulier un semi-conducteur III-V, de préférence un semi-conducteur InSb ou InAs.

11. Moteur électrique selon l'une des revendications précédentes, **caractérisé en ce que** la résistance (57) présente une métallisation (91, 94) des deux côtés.

12. Moteur électrique selon l'une des revendications précédentes, **caractérisé en ce que** la résistance (57) est fixée entre deux conducteurs (80, 83, 88) avec liaison de la matière.

13. Moteur électrique selon l'une des revendications précédentes, **caractérisé en ce que** l'ensemble de la résistance (57) et des deux conducteurs (80, 83, 88) est entouré par une gaine de protection (85).

14. Moteur électrique selon l'une des revendications précédentes, **caractérisé en ce que** la gaine (85) est un couvercle (59).

15. Résistance dépendant de la température comprenant au moins un semi-conducteur monocristallin en silicium, **caractérisée en ce qu'**elle est utilisée pour représenter une dépendance prédéfinissable à la température et le semi-conducteur monocristallin (90, 93) est composé de silicium fortement dopé et au moins une zone (92) à faible dopage est présente, qui est également monocristalline.
